# EUROPÄISCHE PATENTSCHRIFT

(11) **EP 0 287 705 B1**
(45) Veröffentlichungstag und Bekanntmachung des Hinweises auf die Patenterteilung: **27.03.1991**
(21) Anmeldenummer: 87113233.8
(22) Anmeldetag: 10.09.1987
(51) Int. Cl.: C23G 5/032, C11D 7/50

(54) **Verfahren zum Reinigen von Verarbeitungsanlagen für reaktive isocyanathaltige Mehrkomponentengemische**
Process for cleaning processing plants for reactive multicomponent mixtures containing isocyanate
Procédé de nettoyage des réacteurs pour des mélanges à plusieurs composants contenant des isocyanates réactifs

(30) Priorität: 24.04.1987 DE 3713702
(43) Veröffentlichungstag der Anmeldung: 26.10.1988
(73) Patentinhaber: Firma Carl Freudenberg, 69469 Weinheim (DE)
(72) Erfinder: Hausdorf, Jörg, D-6942 Mörlenbach (DE); Kändler, Joachim, Dr., D-6940 Weinheim (DE); Siekermann, Volker, Dr., D-6194 Fürth (DE)

(56) Entgegenhaltungen:
- EP-A- 0 164 467

## Beschreibung

### Beschreibung:

Die Erfindung betrifft ein Verfahren zum Reinigen von Verarbeitungsanlagen für reaktive isocyanathaltige Mehrkomponentengemische.

Bei der Produktion von schnell erhärtenden Kunststoffen und Kunststoffschäumen auf Basis Polyurethan und Polyisocyanurat werden Verarbeitungsanlagen verwendet, bei denen die zur Herstellung des Endproduktes benötigten reaktiven, isocyanathaltigen Gemische den Formen über Mischköpfe zugeführt werden. Diese Mischköpfe, die mit Rührwerken ausgestattet sein können, neigen zum Verstopfen und müssen deshalb periodisch, meist nach jedem Schuß, mit geeigneten Spülmitteln durchgängig gehalten werden. Auch die den Mischköpfen vorgeschalteten Vorratsbehälter, Ventile und Leitungen sind von Zeit zu Zeit mit Hilfe eines Spülmittels zu reinigen.

Die Reinigung geschieht bisher meist mit Lösungsmitteln oder Lösungsmittelgemischen, in denen die zu entfernenden Substanzen gut löslich sind. Dies sind normalerweise Chlorkohlenwasserstoffe wie Dichlormethan, Trichlorethen, 1,1,1-Trichlorethan, Tetrachlorethen oder carboxylgruppenhaltige, leicht flüchtige Lösungsmittel wie Aceton, Methylethylketon, Ethylacetat, Pentylacetat oder Gemische daraus. Solche Mittel sind in DE-OS 34 44 293 beschrieben.

Der Nachteil dieser Mittel liegt darin, daß sie entweder gesundheits- und umweltschädlich sind und wegen ihres Halogengehaltes kostenaufwendig entsorgt werden müssen oder daß sie leicht flüchtig und leicht entflammbar sind, weshalb besondere, aufwendige Einrichtungen zum Explosionsschutz vorgesehen werden müssen. So besitzen Ethylacetat und Methylethylketon Flammpunkte von -4°C und Aceton von unter -20°C, n-Butylacetat einen Flammpunkt von 25°C. Die chlorierten Kohlenwasserstoffe sind Leber- und Nervengifte, z.T. kanzerogen, und unterliegen deshalb besonderen gesetzlichen Bestimmungen bezüglich Gebrauch und Kennzeichnung. Ferner sind diese Stoffe im Boden schwer abbaubar.

Unter diesem Aspekt wurde bereits in DE-OS 35 17 170 ein Reinigungsmittel vorgeschlagen, welches nicht-aromatische, hochsiedende Kohlenwasserstoffe und alkylierte aromatische Verbindungen mit 8 bis 18 Kohlenstoffatomen enthält. Solche Zusammensetzungen besitzen auch ausreichend hohe Flammpunkte; für den Einsatz in Verarbeitungsanlagen für reaktive, isocyanathaltige Mehrkomponentensysteme haben sie sich jedoch als unwirksam erwiesen.

Ferner wurde in DE-PS 26 05 984 eine wäßrige Emulsion eines mehrwertigen Alkohols mit einem Öl-in-Wasser-Emulgator vorgeschlagen. Dieses Mittel hat jedoch den entscheidenden Nachteil, daß, wenn auch nur geringste Mengen davon in den Verarbeitungsanlagen zurückbleiben - was sich nur selten verhindern läßt -, chemische Wechselwirkungen mit der Isocyanatkomponente auftreten und es zu Rückstandsbildungen und damit zu Störungen in der Apparatur kommt. Ferner ist dieses Mittel nur anwendbar bei niedrigviskosen, gut dispergierbaren Verunreinigungen.

Die Aufgabe der vorliegenden Erfindung besteht darin, ein Verfahren zum Reinigen von Verarbeitungsanlagen für reaktive isocyanathaltige Mehrkomponenten gemische anzugeben, bei dem ein Reinigungsmittel verwendet wird, welches bei guter Reinigungswirkung nur schwer entflammbar ist, nicht kanzerogen ist und in bezug auf die Arbeitssicherheit ohne hohe Sicherheitsmaßnahmen eingesetzt werden kann. Die reaktiven Komponenten, die sogenannten Addukte, wie auch die Produkte der beginnenden Reaktion, die noch nicht hoch vernetzt sind, sollen dabei vollständig ablösbar bzw. dispergierbar werden, ohne daß erhöhte Scherkräfte anzuwenden sind. Lösungsmittelrückstände in den Anlagen müssen sicher vermieden werden. Ferner soll es möglich sein, Isocyanatreste im verbrauchten Reinigungsmittel auf einfache Weise in unschädliche Produkte überzuführen und abzutrennen.

Die Lösung der genannten Aufgabe besteht in dem Verfahren wie es im Anspruch 1 angegeben ist. Die Unteransprüche betreffen vorteilhafte Varianten des Verfahrens.

Die Ester dienen als Weichmacher; es sind Ester der Phthalsäure mit kürzer- bis mittelkettigen (C₂ bis C₁₃) aliphatischen Alkoholen, besonders Dibutyl- oder Dioctylphthalat, oder es sind kürzer- bis mittelkettige Alkylsulfonsäureester von Phenolen. Letztere sind als fertige Handelsprodukte erhältlich.

Geeignete Mineralölprodukte sind Mineralölfraktionen mit Kohlenstoffzahlen von 8 bis 17 aus aliphatischen, naphthenischen oder aromatischen Kohlenwasserstoffen oder Mischungen daraus. Der Siedebereich dieser Fraktionen liegt zwischen 180°C und 300°C. Aus Gründen der unbedenklichen Verarbeitbarkeit werden Fraktionen mit Flammpunkten über 55°C eingesetzt. Bewährt haben sich hierbei Petroleum und/oder Testbenzin.

Besonders vorteilhaft anwendbar in toxikologischer Hinsicht sind aromatenfreie Mineralölfraktionen, da deren Siedebereich zwischen 230°C und 260°C und der Flammpunkt über 100°C liegt.

Wesentlich ist, daß die Mischungsverhältnisse dieser Fraktionen völlig unkritisch sind, also auf die Wirkung des erfindungsgemäß verwendeten Reinigungsmittels keine qualitativen Einflüsse haben. Solche Gemische von Kohlenwasserstoff-Fraktionen sind ebenfalls unter verschiedenen Bezeichnungen im Handel erhältlich.

Da die Flammpunkte der Weichmacher oberhalb 150°C liegen, sind diese ebenfalls unproblematisch verwendbar. Ähnliche Reinigungsmittel waren im Stand der Technik als Fußbodenreiniger oder entfettend wirkende Textilwaschmittel mit geringer Geruchsneigung vorgeschlagen worden (EP-A- 0164467).

Die Spüldauer im erfindungsgemäßen Verfahren beträgt 3 bis 6 Sekunden; danach kann die von Rückständen befreite Anlage einfach durch Durchblasen von Luft bei 6 bar in wenigen Sekunden getrocknet und wieder bestimmungsgemäß genutzt werden.

Die Beseitigung verbrauchter Reste des Reinigungsmittels ist leicht und gefahrlos möglich. Reste noch reaktiver Isocyanat-Komponenten, können durch entsprechenden Wasser-, Ammoniak-und/oder Alkoholzusatz in unschädliche, ausreagierte Produkte umgewandelt werden. Falls gebrauchte Reiningungsgemische in das Betriebsabwasser gelangen, können sie aus diesem mittels eines - in der Regel vorhandenen - Leichtflüssigkeits-Abscheiders abgetrennt werden.

Das Mischungsverhältnis der Reinigungsmittel Komponenten ist durch einfache Vorversuche für die jeweils zu entfernenden Rückstände optimierbar. Typische Inhaltsstoffe dieser Rückstände sind z.B.: 4,4'-Diphenyl-methandiisocyanat, auch in modifizierter Form; Toluylendiisocyanat; in der Polyurethanchemie übliche lineare und verzweigte Polyether und Polyester; Addukte, wie z.B. von Naphthylen-1,5-Diisocyanat mit einem linearen Polyester aus Adipinsäure und Ethylenglycol.

Die Verwendung des Reinigungsmittels geschieht technologisch in an sich bekannter Weise dadurch, daß es anstelle der Reaktionskomponenten die Verarbeitungsanlage durchläuft, gegebenenfalls unterstützt durch Pumpen. Anschließend wird beschleunigt mit einem Luftstrom von 6 bar Überdruck getrocknet bzw. das Reinigungsmittel abgeblasen werden.

Das Verfahren wird durch die folgenden Beispiele näher erläutert:

### Beispiel 1

Eine Mischung aus 61 Gewichtsprozent Dibutylphthalat und 39 Gewichtsprozent Testbenzin (Siedebereich 180 bis 210°C) wird zur Reinigung einer Gießmaschine mit Mischkammer und Rührwerk verwendet, in welcher Polyurethanschaumteile aus einem verzweigten Polyether auf Basis Polyethylen/Prolypropylenglycol, modifiziertem Diphenylmethandiisocyanat und mit üblichen Zusatzmitteln hergestellt werden. Nach dem Mischund Ausstoßvorgang bleiben ca. 20 ml reaktives Gemisch in der Mischkammer zurück.

Diese wird mit 60 ml der genannten Reinigungsmittelmischung während 6 Sekunden aus dem Vorratstank durchgespült. Anschließend wird 3 Sekunden lang mit strömender Luft (6 bar Luftüberdruck) getrocknet. Das Mischaggregat ist danach für den nächsten Mischvorgang bereit. Spülmittel- oder Reaktionskomponenten sind in der Anlage nicht mehr vorhanden.

### Beispiel 2

Eine Mischung aus 70 Gewichtsprozent Dioctylphthalat und 30 Gewichtsprozent einer nicht-aromatischen KohlenwasserstoffFraktion (Siedebereich 240 bis 260°C, ein Handelsprodukt) wird hergestellt. Eine Anlage, auf der Polyurethan-Elastomerteile aus einem Addukt aus Naphthylen-1,5-Diisocyanat und einem linearen Polyester aus Adipinsäure und Ethylenglycol bei 90°C hergestellt werden, wird mit 100 ml Reinigungsmittel während 3 Sekunden gespült und 2 Sekunden mit Preßluft von 6 bar Überdruck ausgeblasen. Die Anlage läuft reinigungslos über die Dauer einer Schicht, wie dies vorher nur bei der Verwendung von Dichlormethan der Fall war.

### Beispiel 3

Eine Mischung aus 66 Gewichtsprozent Alkylsulfonsäureestern von Phenolen (Handelsprodukt) und 34 Gewichtsprozent Petroleum (Siedebereich 180 bis 245°C) wird zur Reinigung einer Anlage wie in Beispiel 1 verwendet. Das Reinigungsergebnis ist gleichwertig demjenigen von Beispiel 1.

Die verschmutzten Reinigungsmittelreste der Beispiele 1 bis 3 Läßt man mit wasser ausreagieren, wodurch die Isocyanat-Komponenten in unschädliche Produkte überführt werden. Falls erforderlich, können Ammoniak und/oder ein Alkohol zugesetzt werden.

Die gebildeten Feststoffe werden durch Absitzenlassen von der flüssigen Phase getrennt. Diese kann erneut zur Herstellung eines erfindungsgemaß verwendeten Reinigungsmittels eingesetzt werden.

## Patentansprüche

1. Verfahren zum Reinigen von Verarbeitungsanlagen für reaktive isocyanathaltige Mehrkomponentengemische, gekennzeichnet durch ein 3 bis 6 Sekunden dauerndes Spülen der Anlage mit einem Reinigungsmittel, bestehend aus 50 bis 75 Gewichtsprozent eines Esters aus
a) Phthalsäure und einem aliphatischen Alkohol mit einer Kettenlänge von C₂ bis C₁₃
oder
b) einer kürzer- bis mittelkettigen Alkylsulfonsäure und einem Phenol,
sowie aus
25 bis 50 Gewichtsprozent Mineralölfraktionen mit Kohlenstoffzahlen von C₈ bis C₁₇ aus aliphatischen, naphthenischen oder aromatischen Kohlenwasserstoffen oder deren Mischungen, wobei der Siedebereich der Fraktionen zwischen 180°C und 300°C bei einem Flammpunkt über 55°C liegt,
und durch anschließendes Trocknen durch Durchblasen von Luft mit 6 bar Überdruck.

2. Verfahren nach Anspruch 1, dadurch gekennzeichnet, daß man als a)-Ester Dibutyl- oder Dioctylphthalat einsetzt.

3. Verfahren nach Anspruch 1 oder 2, dadurch gekennzeichnet, daß man als Mineralölfraktion Petroleum und/oder Testbenzin einsetzt.

4. Verfahren nach Anspruch 1 oder 2, dadurch gekennzeichnet, daß man aromatenfreie Mineralölfraktionen mit einem Siedebereich von 230°C bis 260°C bei einem Flammpunkt über 100°C einsetzt.

## Revendications

1. Procédé pour nettoyer des installations de traitement pour les mélanges à plusieurs composants réactifs contenant des isocyanates, caractérisé par un rinçage de l'installation durant de 3 à 6 secondes avec un produit de nettoyage constitué de 50 à 75% en poids d'un ester provenant de
a) l'acide phtalique et un alcool aliphatique avec une longueur de chaîne comprise entre C₂ et C₁₃
ou
b) un acide alkylsulfonique à chaîne courte ou moyenne et un phénol,
ainsi que
25 à 50% en poids de fraction d'huile minérale avec un nombre d'atomes de carbone compris entre C₈ et C₁₇ et provenant d'hydrocarbures aliphatiques naphténiques ou aromatiques ou de leurs mélanges, tandis que l'intervalle d'ébullition des fractions est compris entre 180°C et 300°C avec un point de flamme supérieur à 55°C, et par séchage ultérieur par soufflage avec de l'air sous une surpression de 6 bar.

2. Procédé selon la revendication 1, caractérisé en ce que l'on utilise comme composant a) de l'ester de phtalate de dibutyle ou de dioctyle.

3. Procédé selon la revendication 1 ou 2, caractérisé en ce que l'on utilise comme fraction d'huile minérale du pétrole et/ou de l'essence d'essai.

4. Procédé selon la revendication 1 ou 2, caractérisé en ce que l'on utilise des fractions d'huile minérale sans aromatiques avec un intervalle d'ébullition compris entre 230°C et 260°C, avec un point de flamme supérieur à 100°C.

## Claims

1. A process for cleaning plants for processing reactive isocyanate-containing multicomponent mixtures, characterized by a plant-rinsing operation lasting from 3 to 6 seconds using a detergent composed of from 50 to 75 per cent by weight of an ester made from
a) phthalic acid and an aliphatic alcohol having a chain length of from C₂ to C₁₃,
or
b) a short- to medium-chain alkylsulphonic acid and a phenol,
and
from 25 to 50 per cent by weight of a mineral oil fraction having a carbon number of from C₈ to C₁₇ comprising aliphatic, naphthenic or aromatic hydrocarbons or mixtures thereof, the boiling range of the fraction being from l80°C to 300°C at a flame point of above 55°C, and by subsequent drying by blowing air through the plant at an excess pressure of 6 bar.

2. A process according to claim 1, characterized in that, as the ester a), dibutyl phthalate or dioctyl phthalate is employed.

3. A process according to claim 1 or 2, characterized in that, as the mineral oil fraction, petroleum and/or white spirit is employed.

4. A process according to claim 1 or 2, characterized in that an aromatic-free mineral oil fraction having a boiling range of from 230°C to 260°C at a flame point of above 100°C is employed.
